# FASCICULE DE BREVET EUROPEEN

(11) **EP 2 714 210 B1**
(45) Date de publication et mention de la délivrance du brevet: **27.09.2017**
(21) Numéro de dépôt: 11741646.1
(22) Date de dépôt: 08.07.2011
(51) Int. Cl.: A63B 41/10, A63B 41/08, A63B 69/00, A63B 45/00

(54) **BALLON, NOTAMMENT POUR LA PRATIQUE DU BASKET-BALL, ET PROCÉDÉ DE FABRICATION CORRESPONDANT**
BALL, INSBESONDERE FÜR BASKETBALLTRAINING, UND ENTSPRECHENDES HERSTELLUNGSVERFAHREN
BALL, PARTICULARLY FOR BASKETBALL PRACTICE, AND CORRESPONDING MANUFACTURE METHOD

(30) Priorité: 31.05.2011 FR 1154758
(43) Date de publication de la demande: 09.04.2014
(73) Titulaire: DECATHLON, 59650 Villeneuve d'Ascq (FR)
(72) Inventeur: BAILLON, Thomas, Bangplee, Samut Prakan 10540 (TH); WANG, Ming-Chih, Taipei (TW)
(74) Mandataire: Balesta, Pierre
(86) Numéro de dépôt international: PCT/FR2011/051632
(87) Numéro de publication internationale: WO 2012/164174

(56) Documents cités:
- CA-A- 790 556
- US-A- 5 681 233
- US-B1- 6 398 894
- US-B1- 6 726 582

## Description

L'invention a pour objet un ballon et son procédé de fabrication. Elle trouve tout particulièrement une application dans le domaine des ballons de basket-ball.

Les ballons, tels ceux utilisés pour la pratique du basket-ball, sont souvent trop lourds et/ou trop durs pour permettre aux débutants de prendre rapidement du plaisir à la pratique de ce sport.

Ces inconvénients sont notamment liés au procédé de fabrication et aux matériaux utilisés pour la fabrication.

Plus précisément, on connaît, par exemple du document US 1 102 644, un ballon comprenant une vessie gonflable recouverte d'un bobinage de fils souples noyée dans une couche d'élastomère qui subit une vulcanisation.

Par-dessus la couche d'élastomère vulcanisée, dans laquelle est noyé le bobinage de fils souples, est disposé un revêtement externe formé de panneaux. Ces panneaux sont séparés par des arêtes formées dans la couche en élastomère lors de la vulcanisation. On connaît aussi du document US 5 681 233 un ballon similaire où une première couche d'un panneau est vulcanisée sur le bobinage et une deuxième couche du panneau est collée sur le premier panneau. Un tel ballon comprenant une carcasse en caoutchouc ou similaire, obtenue par vulcanisation, est particulièrement rigide. Lors de la pratique d'un jeu avec un tel ballon, le contact avec les mains peut être douloureux, en particulier pour les enfants, en raison de cette rigidité et dureté.

L'invention a donc pour objet de résoudre les problèmes précités, parmi d'autres problèmes.

L'invention se rapporte ainsi à un ballon, et son procédé de fabrication, permettant la pratique d'un sport tel que le basket-ball en améliorant les sensations pour l'utilisateur.

Le ballon selon l'invention, particulièrement adapté à la pratique du basket-ball, comprend une vessie gonflable recouverte au moins partiellement d'un ou plusieurs éléments longilignes souples bobinés sur la surface de la vessie gonflable.

Le ballon comprend également un revêtement externe comportant au moins deux panneaux externes séparés par au moins une bande en matériau élastomère.

Les panneaux externes et la ou les bandes sont disposés directement sur le ou les éléments longilignes souples bobinés.

Ainsi, le ballon selon l'invention ne comprend pas de couche intermédiaire en matériau élastomère vulcanisée. En conséquence, le ballon est moins rigide et plus léger, ce qui permet aux utilisateurs, tels des enfants, de se faire moins mal lorsqu'ils reçoivent le ballon dans les mains, et de lancer le ballon plus facilement, voire plus loin.

Dans une première variante de réalisation, la ou les bandes recouvrent au maximum 50% de la surface du ballon.

Dans une deuxième variante de réalisation, éventuellement en combinaison avec la première, les panneaux externes comprennent une première couche en matériau plastique souple, par exemple en polyuréthane ou en en polychlorure de vinyle.

Dans une troisième variante de réalisation, éventuellement en combinaison avec une ou plusieurs des précédentes, les panneaux externes comprennent une deuxième couche en tissu, de préférence orientée vers le ou les éléments longilignes souples bobinés.

Dans une quatrième variante de réalisation, éventuellement en combinaison avec une ou plusieurs des précédentes, le ou les éléments longilignes souples bobinés comprennent des fils souples.

Ces fils souples peuvent être en matériau synthétique, tel que du nylon.

Dans une cinquième variante de réalisation, éventuellement en combinaison avec une ou plusieurs des précédentes, le ou les éléments longilignes souples bobinés comprennent des bandes de tissu souples.

Ces bandes de tissu souples peuvent être en tissu synthétique.

Par ailleurs, le procédé de fabrication consiste notamment à recouvrir au moins partiellement une vessie gonflable d'un ou plusieurs éléments longilignes souples bobinés sur la surface de la vessie gonflable, et à mettre en place un revêtement externe comprenant au moins deux panneaux externes séparés par au moins une bande en matériau élastomère.

La mise en place du revêtement externe est obtenue en disposant les panneaux externes et la ou les bandes directement sur le ou les éléments longilignes souples bobinés.

Dans une première variante de mise en oeuvre, les bandes sont disposées en sorte qu'elles recouvrent au maximum 50% de la surface du ballon.

Dans une deuxième variante de mise en oeuvre, éventuellement en combinaison avec la précédente, les panneaux externes sont réalisés à partir d'une première couche en matériau plastique souple, par exemple en polyuréthane ou en en polychlorure de vinyle.

Une deuxième couche en tissu peut être collée sous la première couche.

Dans une troisième variante de mise en oeuvre, éventuellement en combinaison avec une ou plusieurs des précédentes, pour disposer la ou les bandes directement sur le ou les éléments longilignes bobinés, on dispose cette ou ces bandes dans le fond d'un moule dans lequel la vessie gonflable, recouverte au moins partiellement du ou des éléments longilignes souples bobinés, est placée.

Ensuite, la vessie gonflable est mise sous-pression, puis l'ensemble est chauffé, en sorte d'obtenir la vulcanisation de la ou des bandes.

Dans une quatrième variante de mise en oeuvre, éventuellement en combinaison avec une ou plusieurs des précédentes, pour disposer les panneaux externes directement sur le ou les éléments longilignes bobinés, on découpe les panneaux externes dans le matériau approprié et on colle ces panneaux externes de façon adjacente à la ou aux bandes préalablement disposées.

Dans une cinquième variante de mise en oeuvre, éventuellement en combinaison avec une ou plusieurs des précédentes, pour recouvrir au moins partiellement la vessie gonflable du ou des éléments longilignes souples bobinés, on fait passer le ou les éléments longilignes souples dans un bain de colle, on place la vessie gonflable au contact du ou des éléments longilignes souples, et on fait tourner la vessie gonflable en sorte d'obtenir le bobinage du ou des éléments longilignes souples autour de la vessie gonflable.

D'autres caractéristiques et avantages de l'invention apparaîtront plus clairement et de manière complète à la lecture de la description ci-après des variantes préférées de réalisation et de mise en oeuvre, lesquelles sont données à titre d'exemples non limitatifs et en référence aux dessins annexés suivants :
- figure 1 : représente schématiquement le procédé de fabrication selon l'invention,
- figure 2 : représente schématiquement le ballon selon l'invention, avant mise en place des panneaux externes.

Le procédé représenté à la figure 1 consiste notamment à utiliser une vessie gonflable 1, qui est effectivement gonflée, tel que représenté en (A).

Ensuite, un bobinage d'un ou plusieurs éléments longilignes souples 2 est mis en place, enroulé autour de la vessie 1, en sorte de recouvrir au moins partiellement la surface de cette vessie 1, tel que représenté en (B).

Dans un mode de réalisation particulier, on peut par exemple disposer 3 fils 2, tels que des fils en nylon, préalablement passés dans un bain de colle, dans une machine dans laquelle est également placée la vessie 1, et qui fait tourner cette vessie 1 en sorte d'obtenir l'enroulement des fils 2 autour de cette vessie 1.

Le ou les éléments longilignes 2 peuvent également être des bandes de tissu, par exemple réalisées en nylon.

Une fois obtenu le bobinage du ou des éléments longilignes 2 autour de la vessie 1, on peut mettre en oeuvre l'étape consistant à mettre en place la ou les bandes 4 en matériau élastomère, tel que représenté en (C).

Dans la variante représentée à la figure 1, dans la mesure où il est question d'un ballon de basket-ball, on met en place trois bandes 4. Une de ces bandes 4 forme un cercle correspondant à l'équateur du ballon, et une deuxième de ces bandes 4 forme également un cercle mais qui correspond à un méridien. Enfin, la troisième bande 4 forme, si on la développe à plat, une ellipse dont le grand axe est constitué par une portion de la première ou de la deuxième bande 4 également développée à plat. La troisième bande 4 coupe ainsi la première ou la deuxième bande 4 en deux points à proximité de l'une des deux intersections entre les première et deuxième bandes 4.

Pour leur mise en place, ces bandes 4 en matériau élastomère, tel que du caoutchouc, sont placées dans le fond de deux demi-moules. La vessie 1 avec le bobinage 2, tel que représenté en (B), est placée dans les demi-moules refermés en un seul moule. Ensuite, la vessie 1 est mise sous pression, et une étape de chauffage est mise en oeuvre pour obtenir la vulcanisation de l'élastomère des bandes 4.

La figure 2 représente plus en détail le résultat de l'étape de mise en place des bandes élastomère 4 représentée à la figure 1 en (C), et décrit précédemment.

Après la mise en place des bandes 4, on met en place plusieurs panneaux externes 3 directement à la surface du bobinage 2 pour obtenir le ballon représenté en (D).

Les panneaux externes 3 séparés par la ou les bandes 4 qui affleurent à la surface, font donc partie du revêtement externe du ballon.

Dans l'exemple représenté à la figure 1, on a donc quatre panneaux externes 3 séparés par trois bandes 4 en matériau élastomère.

Les panneaux externes 3 peuvent être constitués d'une couche en matériau plastique souple, comme du polyuréthane ou du polychlorure de vinyle.

Eventuellement, une couche supplémentaire en tissu est disposée, en vue de préférence d'être orientée vers le bobinage 2 donc vers la vessie 1.

Les panneaux externes 3 sont découpés aux dimensions voulues puis, lorsqu'ils comprennent uniquement la couche en matériau plastique souple, sont collés laminés sur la vessie 1 entourée du bobinage 2, de façon adjacente à la ou aux bandes 4.

Lorsque les panneaux externes 3 comprennent également la couche de tissu, cette couche de tissu est préalablement collée sur l'une des faces des panneaux externes 3, avec pressage des deux couches entre deux rouleaux.

Ainsi, la surface de la carcasse du ballon ou du ballon lui-même, recouverte par les bandes 4 en matériau élastomère, est au maximum égale à 50% de la surface totale.

En fait, dans le cas d'un ballon de basket-ball, tel qu'on peut le voir sur la figure 1, représentations (C) et (D), et sur la figure 2, cette surface recouverte par les bandes 4 en matériau élastomère est même inférieure ou égale à 10% de la surface totale.

On voit donc que dans un ballon selon l'invention, il n'y a pas de couche d'élastomère recouvrant ou noyant le bobinage 2 à la surface de la vessie 1, mais seulement une série de bandes 4.

La quantité d'élastomère utilisée est donc bien inférieure avec un ballon selon l'invention par rapport à un ballon de l'état de la technique. Il s'ensuit que le poids du ballon est réduit. La réduction de poids dépend de la taille du ballon et peut atteindre 100 g.

De plus, la sensation de contact dur à la réception du ballon est réduite, puisque les parties les plus dures et rigides correspondent aux zones en lesquelles sont disposées les bandes 4 en matériau élastomère vulcanisées, et sont réduites.

Il est précisé que l'ensemble de la description ci-dessus est donné à titre d'exemple, et n'est donc pas limitatif de l'invention.

En particulier, l'invention ne se limite pas à la fabrication d'un ballon de basket-ball à exactement trois bandes 4 en matériau élastomère et exactement quatre panneaux externes 3.

## Revendications

1. Ballon, notamment pour la pratique du basket-ball, comprenant une vessie gonflable (1) recouverte au moins partiellement d'un ou plusieurs éléments longilignes souples (2) bobinés sur la surface de ladite vessie gonflable (1), ledit ballon comprenant également un revêtement externe comportant au moins deux panneaux externes (3) séparés par au moins une bande (4) en matériau élastomère, **caractérisé en ce que** les panneaux externes (3) et la ou les bandes (4) sont disposés directement sur le ou les éléments longilignes souples bobinés (2), les panneaux externes comprenant une première couche en matériau plastique souple et étant collés aux éléments longilignes souples bobinés de façon adjacente à la ou aux bandes (4).

2. Ballon selon la revendication 1, **caractérisé en ce que** la ou les bandes (4) recouvrent au maximum 50% de la surface du ballon.

3. Ballon selon l'une quelconque des revendications 1 et 2, **caractérisé en ce que** la première couche en matériau plastique souple est en polyuréthane ou en polychlorure de vinyle.

4. Ballon selon l'une quelconque des revendications 1 à 3, **caractérisé en ce que** les panneaux externes (3) comprennent une deuxième couche en tissu, de préférence orientée vers le ou les éléments longilignes souples bobinés (2).

5. Ballon selon l'une quelconque des revendications 1 à 4, **caractérisé en ce que** le ou les éléments longilignes souples bobinés (2) comprennent des fils souples, de préférence en matériau synthétique, tels que des fils de nylon.

6. Ballon selon l'une quelconque des revendications 1 à 5, **caractérisé en ce que** le ou les éléments longilignes souples bobinés (2) comprennent des bandes de tissu souples, de préférence en tissu synthétique.

7. Procédé de fabrication d'un ballon, tel qu'un ballon pour la pratique du basket-ball, consistant notamment à recouvrir au moins partiellement une vessie gonflable (1) d'un ou plusieurs éléments longilignes souples (2) bobinés sur la surface de ladite vessie gonflable (1), et à mettre en place un revêtement externe comprenant au moins deux panneaux externes (3) séparés par au moins une bande (4) en matériau élastomère, la mise en place du revêtement externe étant obtenue en disposant les panneaux externes (3) et la ou les bandes (4) directement sur le ou les éléments longilignes souples bobinés (2), **caractérisé en ce que** pour disposer les panneaux externes (3) directement sur le ou les éléments longilignes bobinés (2), on découpe lesdits panneaux externes (3) dans le matériau approprié et on colle ces dits panneaux externes (3) de façon adjacente à la ou aux bandes (4) préalablement fixées par vulcanisation.

8. Procédé selon la revendication 7, **caractérisé en ce que** les bandes (4) sont disposées en sorte qu'elles recouvrent au maximum 50% de la surface du ballon.

9. Procédé selon l'une quelconque des revendications 7 et 8, **caractérisé en ce que** les panneaux externes (3) sont réalisés à partir d'une première couche en matériau plastique souple, par exemple en polyuréthane ou en en polychlorure de vinyle.

10. Procédé selon la revendication 9, **caractérisé en ce qu'**une deuxième couche en tissu est collée sous la première couche.

11. Procédé selon l'une quelconque des revendications 7 à 10, **caractérisé en ce que** pour fixer la ou les bandes (4) directement sur le ou les éléments longilignes bobinés (2) par vulcanisation, on dispose cette ou ces bandes (4) dans le fond d'un moule dans lequel la vessie gonflable (1) recouverte au moins partiellement du ou des éléments longilignes souples bobinés (2) est placée.

12. Procédé selon la revendication 11, **caractérisé en ce que** la vessie gonflable (1) est mise sous-pression, puis l'ensemble est chauffé, en sorte d'obtenir la vulcanisation de la ou des bandes (4).

13. Procédé selon l'une quelconque des revendications 7 à 12, **caractérisé en ce que** pour recouvrir au moins partiellement la vessie gonflable (1) du ou des éléments longilignes souples (2) bobinés, on fait passer le ou les éléments longilignes souples dans un bain de colle, on place la vessie gonflable (1) au contact du ou des éléments longilignes souples (2), et on fait tourner la vessie gonflable (1) en sorte d'obtenir le bobinage du ou des éléments longilignes souples (2) autour de la vessie gonflable (1).

## Patentansprüche

1. Ball, insbesondere für das Ausüben von Basketball, umfassend eine aufblasbare Blase (1), die mindestens teilweise mit einem oder mehreren flexiblen länglichen Elementen (2) bedeckt ist, die auf die Oberfläche der aufblasbaren Blase (1) aufgewickelt sind, wobei der Ball auch einen äußeren Überzug aufweist, der mindestens zwei äußere Paneele (3) aufweist, die durch mindestens einen Streifen (4) aus Elastomermaterial getrennt sind, **dadurch gekennzeichnet, dass** die äußeren Paneele (3) und der oder die Streifen (4) direkt auf dem oder den aufgewickelten flexiblen länglichen Elementen (2) angeordnet sind, wobei die äußeren Paneele eine erste Schicht aus flexiblem Kunststoffmaterial aufweisen und an die aufgewickelten flexiblen länglichen Elemente angrenzend an den oder die Streifen (4) geklebt sind.

2. Ball nach Anspruch 1, **dadurch gekennzeichnet, dass** der oder die Streifen (4) maximal 50 % der Oberfläche des Balls bedecken.

3. Ball nach einem der Ansprüche 1 und 2, **dadurch gekennzeichnet, dass** die erste Schicht aus flexiblem Kunststoffmaterial aus Polyurethan oder aus Polyvinylchlorid besteht.

4. Ball nach einem der Ansprüche 1 bis 3, **dadurch gekennzeichnet, dass** die äußeren Paneele (3) eine zweite Schicht aus Gewebe aufweisen, die vorzugsweise dem oder den aufgewickelten flexiblen länglichen Elementen (2) zugewandt ist.

5. Ball nach einem der Ansprüche 1 bis 4, **dadurch gekennzeichnet, dass** die aufgewickelten flexiblen länglichen Elemente (2) flexible Fäden, vorzugsweise aus synthetischem Material wie Nylonfäden aufweisen.

6. Ball nach einem der Ansprüche 1 bis 5, **dadurch gekennzeichnet, dass** die aufgewickelten flexiblen länglichen (2) Elemente flexible Gewebestreifen, vorzugsweise aus synthetischem Gewebe aufweisen.

7. Verfahren zur Herstellung eines Balls, wie eines Balls zum Ausüben von Basketball, das insbesondere darin besteht, eine aufblasbare Blase (1) mindestens teilweise mit einem oder mehreren flexiblen länglichen Elementen (2) zu bedecken, die auf die Oberfläche der aufblasbaren Blase (1) aufgewickelt werden, und einen äußeren Überzug anzubringen, der mindestens zwei äußere Paneele (3) aufweist, die durch mindestens einen Streifen (4) aus Elastomermaterial getrennt sind, wobei das Anbringen erhalten wird, indem die äußeren Paneele (3) und der oder die Streifen (4) direkt auf dem oder den aufgewickelten flexiblen länglichen Elementen (2) angeordnet werden, **dadurch gekennzeichnet, dass**, um die äußeren Paneele (3) direkt auf dem oder den aufgewickelten länglichen Elementen (2) anzuordnen, die äußeren Paneele (3) in dem geeigneten Material geschnitten werden und diese äußeren Paneele (3) angrenzend an den oder die Streifen (4) geklebt werden, die zuvor durch Vulkanisation befestigt werden.

8. Verfahren nach Anspruch 7, **dadurch gekennzeichnet, dass** der oder die Streifen (4) derart angeordnet sind, dass sie maximal 50 % der Oberfläche des Balls bedecken.

9. Ball nach einem der Ansprüche 7 und 8, **dadurch gekennzeichnet, dass** die äußeren Paneele (3) ausgehend von einer ersten Schicht aus flexiblem Kunststoffmaterial, beispielsweise aus Polyurethan oder aus Polyvinylchlorid hergestellt werden.

10. Verfahren nach Anspruch 9, **dadurch gekennzeichnet, dass** eine zweite Schicht aus Gewebe unter die erste Schicht geklebt wird.

11. Verfahren nach einem der Ansprüche 7 bis 10, **dadurch gekennzeichnet, dass**, um den oder die Streifen (4) direkt auf dem oder den aufgewickelten länglichen Elementen (2) durch Vulkanisation zu befestigen, dieser oder diese Streifen (4) in dem Boden einer Form angeordnet werden, in der die aufblasbare Blase (1), die mindestens teilweise von dem oder den aufgewickelten flexiblen länglichen Elementen (2) bedeckt wird, angeordnet wird.

12. Verfahren nach Anspruch 11, **dadurch gekennzeichnet, dass** die aufblasbare Blase (1) unter Druck gesetzt und dann die Anordnung erhitzt wird, um die Vulkanisation von dem oder den Streifen (4) zu erhalten.

13. Verfahren nach einem der Ansprüche 7 bis 12, **dadurch gekennzeichnet, dass**, um die aufblasbare Blase (1) mindestens teilweise mit dem oder den aufgewickelten flexiblen länglichen Elementen (2) zu bedecken, das oder die flexiblen länglichen Elemente in ein Klebstoffbad eingetaucht werden, die aufblasbare Blase (1) in Kontakt mit dem oder den flexiblen länglichen Elementen (2) angeordnet wird und die aufblasbare Blase (1) derart gedreht wird, um das Aufwickeln des oder der flexiblen länglichen Elemente (2) um die aufblasbare Blase (1) zu erhalten.

## Claims

1. A ball, in particular for practicing basketball, comprising an inflatable bladder (1) at least partially covered by one or more flexible elongate elements (2) wound around the surface of the inflatable bladder (1), said ball also comprising an outer covering including at least two outer panels (3) separated by at least one strip (4) of elastomeric material, **characterized in that** the outer panels (3) and the strip(s) (4) are placed directly onto the wound flexible elongate element(s) (2), the outer panels (3) comprising a first layer of a flexible plastic material and being glued to the wound flexible elongate elements (2) adjacently to the strip(s) (4).

2. The ball according to claim 1, **characterized in that** the strip(s) (4) cover no more than 50% of the surface of the ball.

3. The ball according to any one of claims 1 and 2, **characterized in that** the first layer of a flexible plastic material is of polyurethane or vinyl polychloride.

4. The ball according to any one of claims 1 to 3, **characterized in that** the outer panels (3) comprise a second fabric layer, preferably oriented toward the wound flexible elongate elements (2).

5. The ball according to any one of claims 1 to 4, **characterized in that** the wound flexible elongate element(s) (2) comprise flexible threads, preferably made from a synthetic material, such as nylon.

6. The ball according to any one of claims 1 to 5, **characterized in that** the wound flexible elongate element(s) (2) comprise flexible fabric strips, preferably made from a synthetic fabric.

7. A method for manufacturing a ball, such as a ball for practicing basketball, in particular consisting of at least partially covering an inflatable bladder (1) with one or more flexible elongate elements (2) wound around the surface of the inflatable bladder (1), and placing an outer covering comprising at least two outer panels (3) separated by at least one strip (4) of an elastomeric material, the outer covering being placed by placing the outer panels (3) and the strip(s) (4) directly on the wound flexible elongate element(s) (2), **characterized in that** to place the outer panels (3) directly on the wound elongate element(s) (2), the outer panels (3) are cut from a suitable material and said outer panels (3) are glued adjacently to the strip(s) (4) previously fixed by vulcanization.

8. The method according to claim 7, **characterized in that** the strips (4) are placed such that they cover no more than 50% of the surface of the ball.

9. The method according to any one of claims 7 and 8, **characterized in that** the outer panels (3) are made from a first layer of a flexible plastic material, for example polyurethane or vinyl polychloride.

10. The method according to claim 9, **characterized in that** a second fabric layer may be glued beneath the first layer.

11. The method according to any one of claims 7 to 10, **characterized in that** in order to fix the strip(s) (4) directly on the wound elongate element(s) (2) by vulcanization, said strip(s) (4) are placed in the bottom of a mold in which the inflatable bladder (1), at least partially covered by the wound flexible elongate element(s) (2), is placed.

12. The method according to claim 11, **characterized in that** the inflatable bladder (1) is placed under pressure, then the assembly is heated, so as to vulcanize the strip(s) (4).

13. The method according to any one of claims 7 to 12, **characterized in that** to at least partially cover the inflatable bladder (1) with the wound flexible elongate element(s) (2), the flexible elongate element(s) are passed through a glue bath, the inflatable bladder (1) is placed in contact with the flexible elongate element(s) (2), and the inflatable bladder (1) is rotated so as to wind the flexible elongate element(s) (2) around the inflatable bladder (1).
